# EUROPÄISCHE PATENTSCHRIFT

(11) **EP 0 280 038 B1**
(45) Veröffentlichungstag und Bekanntmachung des Hinweises auf die Patenterteilung: **11.12.1991**
(21) Anmeldenummer: 88100912.0
(22) Anmeldetag: 22.01.1988
(51) Int. Cl.: D21G 1/00

(54) **Kalander**
Calender
Calendre

(30) Priorität: 27.01.1987 DE 3702245
(43) Veröffentlichungstag der Anmeldung: 31.08.1988
(73) Patentinhaber: Kleinewefers GmbH, 47803 Krefeld (DE)
(72) Erfinder: Schlunke, Jürgen, D-4150 Krefeld (DE); Kayser, Franz, D-4170 Geldern (DE); Fenzau, Hilmar, D-4052 Korschenbroich (DE)
(74) Vertreter: Knoblauch, Ulrich, Dr.-Ing.

(56) Entgegenhaltungen:
- DE-A- 2 452 977
- DE-B- 1 150 272
- FR-A- 1 509 957
- US-A- 2 985 100
- US-A- 3 948 166

## Beschreibung

Die Erfindung bezieht sich auf einen Kalander mit einem Gestell und einem Stapel übereinander angeordneter, zumindest teilweise mit einem Bezug versehener Walzen, von denen mindestens eine zwischen anderen Walzen angeordnete Mittelwalze in an Schwenkhebeln befestigten Walzenlagern gehalten ist, wobei Mittel zum Verringern der Querverlagerung der Mittelwalzenachse vorgesehen sind und die Schwenkhebel in Lagerblöcken schwenkbar sind, die jeweils auf einer vertikalen, gestellfesten Bahn angeordnet sind.

Bei Kalandern ist es häufig erwünscht, die Mittelwalzen über Schwenkhebel abzustützen, weil sich die Walzenlager beim An- und Abstellen der Walzen mit wesentlich geringerer Reibung verstellen lassen, als wenn sie unmittelbar an einem Ständer des Gestells geführt wären. In der überwiegenden Zahl aller Fälle ist hierbei der Schwenkhebel ortsfest am Ständer gelagert (US-A-2 850 952). Ein solcher Schwenkhebel kann auch durch einen mit Druckmittel beaufschlagbaren Kompensator derart belastet werden, daß die Wirkung der durch die Walzenlager und andere Teile gebildeten überhängenden Gewichte auf die Durchbiegung der Mittelwalze vermindert oder eliminiert wird. Die Brauchbarkeit ist aber auf kleine Schwenkwinkel beschränkt, einerseits, weil der Hub des Kompensators begrenzt ist, und andererseits, weil größere Schwenkwinkel zu einer Querverlagerung der Mittelwalzenachse führen, so daß sich der Walzenspalt nicht mehr in der ursprünglichen Vertikalebene befindet. Größere Schwenkwinkel sind aber erforderlich, wenn eine Anpassung an andere Walzendurchmesser notwendig ist, beispielsweise wenn "weiche" oder "elastische" Walzen, also solche mit einem Bezug aus Kunststoff, Papier oder anderem Fasermaterial, abgedreht worden sind.

Bei einem Kalander der eingangs beschriebenen Art (FR-A-1 509 957) hat man daher schon Mittel vorgesehen, um die Querverlagerung der Mittelwalzenachse zu verringern. Zu diesem Zweck tragen Lagergehäuse, die mit Hilfe von Befestigungsschrauben an einer durch vertikal verlaufende Nuten gebildeten Bahn an einer Ständersäule befestigt sind, Zapfen mit verstellbaren Exzentern, auf denen die Schwenkhebel verschwenkbar gelagert sind. Mit Hilfe dieser verstellbaren Exzenter kann die Walze im wesentlichen horizontal verstellt werden. Allerdings erlauben solche Exzenter nur eine begrenzte Kompensation der bei einer Schwenkbewegung auftretenden Querverlagerung; sie reicht bei großen Durchmesserunterschieden der auswechselbaren Mittelwalze nicht aus.

Bei einem anderen bekannten Kalander (US-A-3 016 819) bestehen die Mittel zur Verringerung der Querverlagerung der Mittelwalzenachse aus einem kurzen Führungshebel, der einerseits inmitten der Schwenkhebellänge und andererseits ortsfest am Gestell angelenkt ist. Wegen dieser Führung kann der Schwenkhebel nicht mehr fest mit seinem gestellfesten Schwenkzapfen verbunden sein; vielmehr ist zwischen Schwenkhebel und Schwenkzapfen eine Gleitführung vorgesehen, die eine Relativbewegung in Richtung des Schwenkhebels ermöglicht. Um in jeder Arbeitsposition eine Begrenzung der Schwenkbewegung beim Abstellen der Walzen zu ermöglichen, ist ein ein Langloch aufweisendes Anschlagelement gelenkig an einem Haltehebel befestigt, der mittels einer Spindel unterschiedliche Höhenpositionen einnehmen kann. Insgesamt ergibt sich ein komplizierter Aufbau; trotzdem erzielt man nur eine begrenzte Verminderung der Querverlagerung. Um die Schwenkbewegung nicht zu groß werden zu lassen, ist der Walzenstapel in zwei Hälften unterteilt, die von oben und von unten gegen eine gestellfest gelagerte Basiswalze drückbar sind. Ein Kompensator ist nicht vorgesehen.

Der Erfindung liegt die Aufgabe zugrunde, einen Kalander der gattungsgemäßen Art anzugeben, der unter Beibehaltung der betrieblichen Eigenschaften einen einfachen Aufbau hat und auch bei großen Durchmesserunterschieden der auszuwechselnden Mittelwalzen die Querverlagerung der Mittelwalzenachse bei den erforderlichen Schwenkbewegungen klein zu halten vermag.

Diese Aufgabe wird erfindungsgemäß dadurch gelöst, daß die Lagerblöcke mittels einer motorisch betriebenen Höhenverstellvorrichtung auf der Bahn verstell- und positionierbar sind.

Wenn sich bei dieser Konstruktion die Durchmesser der Walzen und damit die Höhenlage der Walzenlager ändern, wird dies nicht durch einen größeren Schwenkwinkel der Schwenkhebel ausgeglichen, sondern durch eine Höhenverstellung der Schwenkhebel-Lagerblöcke. Der Schwenkwinkel im Betrieb bleibt klein. Die Höhenverstellung kann jeweils so erfolgen, daß die Walzenspalte ihre Lage mit Bezug auf die vertikale Mittelebene der Walzen beibehalten. Zweckmäßigerweise befindet sich das Schwenkhebellager jeweils in der gleichen Höhe wie das Walzenlager. Es genügt hierbei eine ungefähre Höheneinstellung, weil sich beim Verschwenken in diesem Bereich praktisch keine Querverlagerungen der Mittelwalzenachse ergeben. Die motorische Höhenverstellung der freiverstellbaren Lagerblöcke erlaubt eine rasche Anpassung auch an sehr unterschiedliche Walzendurchmesser und damit einen raschen Walzenwechsel und eine geringe Stillstandszeit des Kalanders.

Die Bahnen für die Schwenkhebel-Lagerblöcke können in seitlichen Ständern des Gestells ausgebildete Führungen sein und jeweils ein Abschnitt der Lagerblöcke kann dem Führungsquerschnitt angepaßt sein. Dies ergibt mit einfachen Mitteln eine sehr stabile Lagerung.

Vorteilhafterweise umgreift der Schwenkhebel den seitlichen Ständer gabelartig und die Führung ist auf der dem Walzenlager abgewandten Seite des Ständers angeordnet. In diesem Fall kann der Schwenkhebel zu beiden Seiten des Lagerblocks auf dem Schwenkzapfen gelagert werden.

Günstig ist es, wenn die höhenverstellbaren Lagerblöcke von einer motorisch betriebenen Hängevorrichtung gehalten sind. Unter dem Einfluß des Walzengewichts ergibt sich eine Zugbelastung auf die Hängevorrichtung und damit eine stabile Position der Lagerblöcke auf der vertikalen Bahn. Auf diese Weise lassen sich die recht erheblichen Kräfte besser auf das Gestell ableiten, als wenn man die Lagerblöcke am Gestell festklemmt oder von unten her abstützt.

Bei einer bevorzugten Ausführungsform ist dafür gesorgt, daß die Hängevorrichtung einzelne je einem Lagerblock zugeordnete Abschnitte aufweist und daß Verstellvorrichtungen für jeden Abschnitt vorgesehen sind, um den Abstand zwischen einem Lagerblock und dem darüber befindlichen Lagerblock bzw. der Befestigungsstelle der Hängevorrichtung zu ändern. Bei dieser Konstruktion brauchen immer nur die Abschnitte verstellt zu werden, in deren Bereich sich ein Walzendurchmesser geändert hat.

Insbesondere kann die Hängevorrichtung eine geteilte Hängespindel sein, deren jeweils durch eine Verstellvorrichtung drehbaren Abschnitte je zwei gegenläufige Gewinde zum gleichzeitigen Verändern des Abstandes zum darunter befindlichen Lagerblock und zum darüber befindlichen Lagerblock bzw. der Befestigungsstelle aufweisen. Hier reicht es beim Austausch einer Walze mit anderem Durchmesser aus, wenn ein Abschnitt durch Drehung verstellt wird.

Hängespindeln dieses Aufbaus sind in anderem Zusammenhang bekannt (DE-C-24 15 836). Sie dienen der Verstellung von Anschlägen, mit deren Hilfe die Absenkbewegung von direkt am Ständer geführten Walzenlagern begrenzt wird.

Weitere Vorteile bietet es, wenn ein Anschlag zur Begrenzung der Schwenkbewegung des Schwenkhebels von einem gemeinsam mit dem Schwenkhebel in der Höhe verstellbaren Stützarm getragen ist. Da Stützarm und Schwenkhebel gemeinsam in der Höhe verstellt werden, bleibt die einmal gewählte Zuordnung auch bei dieser Verstellung erhalten.

Vorteilhaft ist es ferner, daß ein gemeinsam mit dem Schwenkhebel verstellbarer Stützarm vorgesehen ist und sich zwischen Stützarm und Schwenkhebel ein Kompensator befindet, der ein Drehmoment entgegen dem vom Walzenlager ausgeübten Drehmoment auf den Schwenkhebel aufbringt. Auch hier sorgt die gemeinsame Verstellung von Stützarm und Schwenkhebel dafür, daß man einen Kompensator verwenden kann, obwohl dieser nur einen begrenzten Hub hat.

Insbesondere kann hierbei der Stützarm fest am Lagerblock angebracht sein.

Es ist sogar möglich, den Anschlag in den Kompensator zu integrieren, so daß sich eine platzsparende, einfache Bauform ergibt.

Konstruktiv empfiehlt es sich, daß zwischen Stützarm und Schwenkhebel ein Kolben und Zylinder aufweisender Kraftgeber angeordnet ist, dessen auf der einen Seite des Kolbens befindlicher, erster Druckraum über ein Schaltventil wahlweise mit einer ersten Druckmittelquelle wählbaren Drucks oder dem Behälter verbindbar ist. Ein solcher Kraftgeber vermag in der einen Stellung des Schaltventils eine ausreichende Kompensationskraft auf den Schwenkhebel auszuüben. In der anderen Stellung des Schaltventils sinkt der Schwenkhebel unter dem Einfluß des Walzengewichts selbsttätig in die Abstell-Position.

Insbesondere kann die Verbindungsleitung zwischen Schaltventil und erstem Druckraum zwei parallele Abschnitte aufweisen, von denen der eine durch den Kolben gesperrt wird, wenn dieser einen Teil seines Wegs von der Arbeitsstellung in die Ruhestellung zurückgelegt hat, und von denen der andere mit einer Drossel versehen ist. Jede Mittelwalze vollführt daher bei Abstellen zunächst eine schnelle Trennbewegung, weil des Druckmittel über beide parallelen Abschnitte abströmen kann. Jedoch wird vor Erreichen des die Ruhestellung bestimmenden Anschlages eine Bremsung durchgeführt.

Günstig ist es auch, daß der auf der anderen Seite des Kolbens befindliche, zweite Druckraum mit einer zweiten Druckmittelquelle, die einen geringeren Druck führt als die erste Druckmittelquelle, verbunden ist. Diese zweite Druckmittelquelle sorgt zusätzlich für ein rasches Abstellen. Sie hat aber im Normalbetrieb die Aufgabe, den Kolben sicher in der gewählten Position zu halten.

Bei Verwendung einer Druckflüssigkeit kann der erste und/oder zweite Druckraum je mit einem Druckspeicher verbunden sein. Auf diese Weise können Schwingungen, wie sie bei Kalandern häufig auftreten, z.B. in Folge von Unwuchten, gedämpft werden.

Darüber hinaus können auch Leitwalzenlager an den Schwenkhebeln befestigt sein. Diese werden ebenfalls mit den Lagerblöcken der Schwenkhebel in der Höhe verstellt. Sie behalten daher ihre einmal gewählte Position mit Bezug auf die Walzen bei.

Vorteilhaft ist es, wenn die Befestigungsstelle der Hängevorrichtung und das Walzenlager für die oberste Walze ortsfest am Gestell vorgesehen sind. Dies führt zu einem Kalander mit - unter gegebenen Verhältnissen - geringer Bauhöhe und mit einem einfachen Aufbau. Denn man benötigt keine hydraulischen Kolben-Zylinder-Einheiten zur Belastung der obersten Walze. Und die Hängevorrichtung kann unmittelbar am Gestell angebracht werden; es braucht daher keine Befestigung am Walzenlager für die oberste Walze vorgesehen zu sein.

In weiterer Ausgestaltung ist dafür gesorgt, daß die Walzenlager für die unterste Walze auf hydraulischen Kolben-Zylinder-Einheiten abgestützt sind, deren Druckraum je über eine Schnellabsenk-Ventilanordnung entleerbar ist. Die Abstützung kann in einer durch einen mechanischen Anschlag oder durch eine Positionsregelung vorgegebenen Lage erfolgen. Durch das Schnellabsenken, wie es an sich bekannt ist (DE-PS 28 45 055), kann bei einem Fehler sehr rasch eine Walzentrennung vorgenommen werden.

Insbesondere können die Schnellabsenk-Ventilanordnungen und die Schaltventile gleichzeitig betätigbar sein. Während des schnellen Absenkens der untersten Walze werden daher auch die Mittelwalzen voneinander und von der obersten Walze getrennt.

Günstig ist es ferner, daß die unterste und/oder die oberste Walze eine zonensteuerbare Deformationsregelwalze ist. Dies in Verbindung mit der Beibehaltung der Lage der Walzenspalte und der Verhinderung der Durchbiegung der Mittelwalzen durch die Kompensatoren führt zu einer außerordentlich präzisen Bearbeitung der durchlaufenden Materialbahn aus Papier, Kunststoff o.dgl., auch wenn Walze mit unterschiedlichem Durchmesser eingesetzt werden.

Die Erfindung wird nachstehend anhand in der Zeichnung dargestellter, bevorzugter Ausführungsbeispiele näher erläutert. Es zeigen:
- Fig. 1: eine schematische Seitenansicht des Kalanders in Betriebsstellung,
- Fig. 2: eine schematische Seitenansicht des Kalanders mit getrennten Walzen,
- Fig. 3: eine Draufsicht auf eine Schwenkhebellagerung,
- Fig. 4: eine Teilseitenansicht einer abgewandelten Ausführungsform,
- Fig. 5: eine Draufsicht auf eine abgewandelte Ausführungsform des Schwenkhebels,
- Fig. 6: eine schematische Darstellung zweier Schwenkhebel mit zugehörigen Kompensatoren und
- Fig. 7: schematisch einen Schnitt längs der Linie A-A in Fig. 3.

Bei dem Kalander der Fig. 1 bis 3 weist ein Gestell 1 zwei seitliche Ständer 2 und einen Stapel 3 auf fünf übereinander angeordneten Walzen auf, nämlich drei Mittelwalzen 4, 5 und 6, einer untersten Walze 7 und einer obersten Walze 8. Die Mittelwalzen 4 und 6 tragen einen elastischen Bezug, der von Zeit zu Zeit abgedreht werden muß. Die übrigen Walzen haben einen Stahlmantel. Die unterste Walze 7 wird durch einen Mantel gebildet, der von einem drehfest gehaltenen Träger 9 durchsetzt und durch hydrostatische Lagerelemente 10 abgestützt ist.

Er bildet eine zonengesteuerte Deformationsregelwalze. In gleicher Weise ist die oberste Walze 8 eine zonengesteuerte Deformationsregelwalze, die einen Walzenmantel besitzt, welcher von einem drehfest gehaltenen Träger 11 durchsetzt und durch hydrostatische Lagerelemente 12 belastet ist. Im Betrieb ergeben sich vier Arbeitsspalte 13, 14, 15 und 16, die symmetrisch zur vertikalen Mittelebene 17 angeordnet sind. Die zu behandelnde Papierbahn wird durch die Spalte 13 bis 16 hindurch geführt und über Leitrollen 18, 19 und 20 umgelenkt.

Der Träger 9 der untersten Walze 7 ist an beiden Enden je in einem Walzenlager 21 drehfest gehalten, das an einer Führung 22 des Ständers 2 vertikal verschiebbar ist. Jedes Walzenlager 21 wird durch die Stange 23 des Kolbens 24 einer hydraulischen Kolben-Zylinder-Einheit 25 abgestützt, deren Zylinder 26 auf einem Fuß 27 des Ständers 2 ruht. Der Gesamthub des Kolbens 24 ist so bemessen, daß er die unterste Walze 7 so weit anheben kann, daß er auch dann, wenn die Mittelwalzen bis auf ihren Kleinstdurchmesser abgedreht sind, noch die Walzenspalte zu schließen vermag. Umgekehrt muß auch im Neuzustand der Walzen eine Abwärtsbewegung möglich sein, die eine Schnelltrennung aller Walzen ermöglicht.

Der untere Druckraum 28 ist über eine Leitung 29 mit einer Ventilanordnung 30 verbunden, die mit einer Druckflüssigkeitsquelle 31 und einem Behälter 32 in Verbindung steht. Die Ventilanordnung 30 hat zum einen eine Schnellabsenk-Funktion, wie sie beispielsweise aus DE-PS 28 45 055 bekannt ist. Sie spricht an, wenn ein Fehler auftritt und läßt die Druckflüssigkeit im Druckraum 28 anfänglich sehr rasch und dann mit zunehmender Drosselung in den Behälter 32 abfließen. Zum andern besitzt die Ventilanordnung 30 eine Druckregel-Funktion, mit der die Lage der untersten Walze 7 festgelegt werden kann. Zu diesem Zweck gibt es einen Regler 33, dem einerseits die Ist-Lage der untersten Walze 7 von einem Wegaufnehmer 34, beispielsweise einem Ultraschall-Wegmeßsystem, und dem andererseits ein Sollwert von einem Sollwertgeber, hier einem Rechner 35, zugeführt wird. Dem Rechner können über Eingänge 36 alle für den Betrieb wesentlichen Daten eingegeben werden. Er hat noch weitere Aufgaben in Verbindung mit der Positionierung der Mittelwalzen, wie es später noch erläutert wird.

Bei der obersten Walze 8 ist der Träger 11 drehfest an Walzenlagern 37a gehalten, die fet an den Ständern 2 angebracht sind.

Die Zapfen der Mittelwalze 4 ruhen in Walzenlagern 37, die an Schwenkhebeln 38 befestigt sind. Diese sind um Zapfen 39 schwenkbar an Lagerblöcken 40 gehalten, welche in einer vertikalen Führung 41 des Gestells 1 verstellbar angeordnet sind. Am Lagerblock 40 ist ein Stützarm 42 angebracht, der einen Kompensator 43 in der Form einer hydraulischen Kolben-Zylinder-Einheit trägt. Im Betrieb übt der zugehörige Stößel 44 eine Kraft auf den Schwenkhebel 38 aus, so daß vom Walzenlager 37 möglichst keine Biegekräfte auf die Walze 4 übertragen werden, also die überhängenden Teile dieser Walze und das Gewicht der Leitwalze 18, die ebenfalls am Schwenkhebel 38 befestigt ist, keinen Einfluß auf die Durchbiegung der Walze 4 haben. Außerdem befindet sich im Kompensator 43 ein Anschlag, der bei der Mittelwalze 4 einen Schwenkweg x, bei der Mittelwalze 5 einen Schwenkweg 2x und bei der Mittelwalze 6 einen Schwenkweg 3x zuläßt, wie dies in Verbindung mit Fig. 6 noch näher erläutert wird. Die Lagerung der Mittelwalzen 5 und 6 geschieht in der gleichen Weise wie die Lagerung der Mittelwalze 4.

Alle Lagerblöcke 40 werden von einer Hängevorrichtung 45 gehalten, die nach Art einer geteilten Hängespindel ausgebildet ist. Jedem Schwenkhebel 38 ist ein Abschnitt 46, 47 bzw. 48 zugeordnet. Ein oberster Abschnitt 49 ist auf einer Stützfläche 50 des Gestells 1 drehfest gehalten. Die Abschnitte 46, 47 und 48 können je für sich gedreht werden. In Folge gegensinnig verlaufender Gewindeabschnitte lassen sich die Lagerblöcke 40 in der Höhe verstellen, wie dies in Verbindung mit Fig. 7 noch näher erläutert wird.

Zur Verstellung der Abschnitte 46, 47 und 48 dienen Ausgangssignale 51 des Rechners 35, dem außerdem der Istwert der Lage des untersten Lagerblocks 40 mit Hilfe eines Wegaufnehmers 52, beispielsweise ebenfalls einem Ultraschall-Wegmeßsystem, zugeführt wird. Wenn eine Mittelwalze ausgetauscht und durch eine Walze anderen Durchmessers ersetzt wird, erhält der Rechner an seinen Eingängen 36 eine entsprechende Eingabe. Hieraus wird automatisch berechnet, welche Lage der zugehörige Lagerblock 40 und gegebenenfalls andere Lagerblöcke haben müßten, so daß sich an den Ausgängen 51 die entsprechenden Signale einstellen. Wie die Verstellung im einzelnen erfolgen kann, ergibt sich beispielsweise aus Fig. 7.

Die Leitwalzen 18, 19 und 20 sind an den Schwenkhebeln 38 gelagert. Da sie beim Anstellen der Walzen mitverschwenkt werden, ändert sich die Spannung der Materialbahn während des Anstellens nicht.

Im Normalbetrieb haben die Walzen die Stellung, wie sie in Fig. 1 dargestellt ist. Wenn in der Papierbahn ein Fehler auftritt oder die Walzen aus einem anderen Grund abgestellt werden sollen, wird die Kolben-Zylinder-Einheit 25 entlastet. Alle Schwenkhebel 38 werden unter dem Einfluß des Walzengewichts so weit im Uhrzeiger-Gegensinn verschwenkt, bis der weitere Schwenkweg durch einen Anschlag begrenzt wird. Bei den in Fig. 1 angegebenen Bemessungen des Schwenkweges haben dann die einzelnen Walzen 8, 4, 5 und 6 jeweils einen Abstand x voneinander, während der Abstand zwischen den Walzen 6 und 7 auf einen beliebigen Wert a einstellbar ist.

Zum Walzenwechsel wird der Durchmesser der im Austausch einzusetzenden Walze in den Rechner 35 eingegeben. Alsdann wird der zugehörige Lagerblock 40 so weit verstellt, daß er in der Höhe wieder der Arbeitslage der Achse der eingesetzten Walze entspricht. Gegebenenfalls muß auch noch ein darunter befindlicher Lagerblock 40 verstellt werden. Die Verstellung erfolgt zweckmäßigerweise bei zusammengefahrenem Walzenspalt, weil dann die Kippbelastung und Klemmneigung der Lagerblöcke 40 am geringsten ist. Die Verstellung muß für den Einbau größerer Walzen vor dem Walzenwechsel erfolgen und für den Einbau kleinerer Walzen nach dem Walzenwechsel.

Fig. 3 zeigt, wie die Führung 41 seitlich im Ständer 2 ausgebildet ist. Der Schwenkzapfen 39 ist hohl und von einer lediglich angedeuteten Antriebswelle 53 durchsetzt, die mit einem Antriebsmotor 54 verbunden ist und den Abschnitt 46 der Hängevorrichtung 45 in Drehung zu setzen vermag, was zu einer Höhenverstellung des Lagerblocks 40 führt (vgl. Fig. 7). Der Motor 53 kann beispielsweise ein Impuls-betriebener Schrittmotor sein. Jeder Impuls entspricht einem vorgegebenen Höhenschritt. Durch Zählung der Impulse im Rechner 35 ist die genaue Lage des Lagerblocks 40 registriert.

Fig. 4 zeigt eine abgewandelte Ausführungsform. Entsprechende Teile werden mit um 100 erhöhten Bezugszeichen versehen. Unterschiedlich ist es im wesentlichen, daß der Kompensator 143 zwischen dem Walzenlager 137 und dem Schwenkzapfen 139 am Schwenkhebel 138 angreift. Der Stößel 144 ist im entlasteten Zustand gezeigt, in dem er an seinem Anschlag anliegt. Der Schwenkhebel 138 kann daher beim Abstellen der Walzen um den Schwenkweg x absinken.

Bei der Ausführungsform der Fig. 5 werden um 200 erhöhte Bezugszeichen verwendet. Hier umgreift der Schwenkhebel 238 den Ständer 202 nach Art einer Gabel mit zwei Armen 255 und 256. Demzufolge kann der Schwenkzapfen 239 zu beiden Seiten des Lagerblocks 240 in ein Schwenklager greifen. Der Arm 255 trägt die Leitwalze 219. Der Arm 256 wirkt mit dem Kompensator 243 zusammen. Die Führung 241 befindet sich auf der der Walze 205 abgewandten Seite des Ständers 202. Der Abschnitt 247 der Hängevorrichtung kann wiederum durch eine Antriebswelle 253 mittels eines Schrittmotors 254 verstellt werden.

In Fig. 6 sind nähere Einzelheiten des Kompensators und seiner Ansteuerung veranschaulicht. Die Lage des Kompensators entspricht derjenigen der Fig. 4. Es werden daher mit 100 beginnende Bezugszeichen benutzt. Der Kompensator 143 besteht aus einer hydraulischen Kolben-Zylinder-Einheit mit einem Kolben 157, welcher den Stößel 144 trägt, und einem Zylinder 158. Der Kolben 157 kann nach einem Weg x mit einem Anschlag 159 zusammenwirken, um den Schwenkweg des Schwenkhebels 138 zu begrenzen. Der Kompensator 143a für den die Mittelwalze 105 tragenden Schwenkhabel hat den gleichen Aufbau. Lediglich der Verschiebeweg bis zum Erreichen des Anschlags beträgt 2x.

Der unter dem Kolben 157 befindliche Druckraum 160 steht über eine Leitung 161 mit einem elektromagnetisch betätigbarem Schaltventil 162 in Verbindung. Im nicht erregten Zustand wird der erste Druckraum 160 mit dem Behälter 132 verbunden. Im erregten Zustand dient ein Druckreduzierventil als Druckflüssigkeitsquelle 163 wählbaren Drucks, die von einer Pumpe 131 versorgt wird. Diese Pumpe ist - über entsprechende Schaltventile 162a und Druckreduzierventile 163a - auch für den Druck im ersten Druckraum 160a des Kompensators 143a und gegebenenfalls noch weiterer Kompensatoren verantwortlich. Der über dem Kolben 157 befindlichen zweiten Druckräumen 164, 164a wird über Leitungen 165, 165a von einer gemeinsamen Druckflüssigkeitsquelle 166, hier wiederum ein Druckreduzierventil, die auf einem geringeren Druck als die Druckflüssigkeitsquelle 163, 163a eingestellte ist, mit Druckflüssigkeit versorgt. Aus Gründen der Schwingungsdämpfung sind in den Zuleitungen zu den beiden Druckräum 160 und 164 Druckspeicher 167 bzw. 167a und 168 vorgesehen.

Die Leitung 161 besitzt zwei parallele Abschnitte 169 und 170. Die Mündung des Abschnitts 169 wird vom Kolben 157 übersteuert, wenn dieser sich abwärts bewegt. In den Abschnitt 170 ist eine einstellbare Drossel 171 geschaltet.

Wenn beim Abstellen der Walzen das Schaltventil 162 in den veranschaulichten, nicht erregten Zustand umgeschaltet wird, sinkt der Kolben 157 zunächst rasch ab, was eine rasche Walzentrennung ermöglicht. Sobald der Abschnitt 169 abgesperrt ist, erfolgt eine mittels der Drossel 171 einstellbare Bremsung der Bewegung, so daß das Auftreffen auf den Anschlag 159 ohne Schläge und Stöße erfolgt. Der Befehl zum Schalten des Schaltventils 162 wird gleichzeitig mit dem Befehl an die Ventilanordnung 30 zum Absenken des Kolbens 24 gegeben.

Bei der Darstellung der Fig. 7 handelt es sich um einen Schnitt längs der Linie A-A in Fig. 3. Es ist ersichtlich, daß der Abschnitt 46 der Hängevorrichtung 45 am oberen Ende ein Außengewinde 72 und am unteren Ende ein Innengewinde 73 aufweist. Außerdem besitzt der Abschnitt eine Stützfläche 74 zum Abstützen einer Schulter 75 des Lagerblockes 40. Die Antriebswelle 53 ist mit einer Schnecke 76 versehen, die in ein Schneckengewinde 77 des Abschnitts 46 eingreift. Wenn daher der Motor 54 die Schnecke 76 schrittweise antreibt, dreht sich auch der Abschnitt 46 entsprechend. Das Außengewinde 72 greift in ein Innengewinde 78 am Abschnitt 49, das Innengewinde 73, das zum Außengewinde 72 gegenläufig ist, greift über ein Außengewinde 72a des darunter liegenden Abschnitts 47. Wird nun der Abschnitt 46 in der einen Richtung gedreht, in der sich das Außengewinde 72 in das Innengewinde 78 einschraubt, so wird der Lagerblock 40 angehoben. Gleichzeitig schraubt sich auch das Innengewinde 73 über das Außengewinde 72a, so daß auch der Abstand des Lagerblocks 40a zum Lagerblock 40 verkürzt wird. Bei einer Drehung in entgegengesetzter Richtung wird gleichzeitig der Abstand nach oben und nach unten hin vergrößert. Ersetzt man eine Mittelwalze 4 durch eine andere Mittelwalze mit größerem Durchmesser, so braucht lediglich der Abschnitt 46 vom Motor 54 her nach unten abgesenkt zu werden. Dann ist gleichzeitig dafür gesorgt, daß auch die Mittelwalze 5 die richtige neue Lage erhält.

Von den dargestellten Ausführungsformen kann in vielerlei Hinsicht abgewichen werden, ohne den Grundgedanken der Erfindung zu verlassen. So läßt sich die Schwenkhebellagerung der Mittelwalzen auch anwenden, wenn die oberste Walze höhenverstellbar ist, wenn eine fest gelagerte Walze inmitten des Stapels vorgesehen ist oder wenn eine größere Zahl von Mittelwalzen vorhanden ist. Die Position der Lagerblöcke 40 kann auch durch Positionsmelder überwacht werden. Statt der beschriebenen hydraulischen Betätigung kann auch zumindest bei den Kompensatoren eine pneumatische Betätigung vorgesehen werden.

## Patentansprüche

1. Kalander mit einem Gestell und einem Stapel übereinander angeordneter, zumindest teilweise mit einem Bezug versehener Walzen, von denen mindestens eine zwischen anderen Walzen angeordnete Mittelwalze in an Schwenkhebeln befestigten Walzenlagern gehalten ist, wobei Mittel zum Verringern der Querverlagerung der Mittelwalzenachse vorgesehen sind und die Schwenkhebel in Lagerblöcken schwenkbar gehalten sind, die jeweils auf einer vertikalen, gestellfesten Bahn angeordnet sind, dadurch gekennzeichnet, daß die Lagerblöcke (40; 140; 240) mittels einer motorisch betriebenen Höhenverstellvorrichtung auf der Bahn verstell- und positionierbar sind.

2. Kalander nach Anspruch 1, dadurch gekennzeichnet, daß die Bahnen in seitlichen Ständern (2; 102; 202) des Gestells ausgebildete Führungen (41; 141; 241) sind und jeweils ein Abschnitt der Lagerblöcke (40; 140; 240) dem Führungsquerschnitt angepaßt ist.

3. Kalander nach Anspruch 1 oder 2, dadurch gekennzeichnet, daß die höhenverstellbaren Lagerblöcke (40; 140; 240) von einer motorisch betriebenen Hängevorrichtung (45; 145; 245) gehalten sind.

4. Kalander nach Anspruch 3, dadurch gekennzeichnet, daß die Hängevorrichtung (45) einzelne je einem Lagerblock (40) zugeordnete Abschnitte (46, 47, 48) aufweist und daß Verstellvorrichtungen (54) für jeden Abschnitt vorgesehen sind, um den Abstand zwischen einem Lagerblock und dem darüber befindlichen Lagerblock bzw. der Befestigungsstelle der Hängevorrichtung zu ändern.

5. Kalander nach Anspruch 4, dadurch gekennzeichnet, daß die Hängevorrichtung (45) eine geteilte Hängespindel ist, deren jeweils durch eine Verstellvorrichtung (54) drehbaren Abschnitte (46, 47, 48) je zwei gegenläufige Gewinde (72, 73) zum gleichzeitigen Verändern des Abstandes zum darunter befindlichen Lagerblock und zum darüber befindlichen Lagerblock bzw. der Befestigungsstelle aufweisen.

6. Kalander nach einem der Ansprüche 1 bis 5, dadurch gekennzeichnet, daß ein Anschlag (159) zur Begrenzung der Schwenkbewegung des Schwenkhebels (38) von einem gemeinsam mit dem Schwenkhebel in der Höhe verstellbaren Stützarm (142) getragen ist.

7. Kalander nach einem der Ansprüche 1 bis 6, dadurch gekennzeichnet, daß ein gemeinsam mit dem Schwenkhebel (38; 138; 238) verstellbarer Stützarm (42; 142) vorgesehen ist und sich zwischen Stützarm und Schwenkhebel ein Kompensator (43; 143; 243) befindet, der ein Drehmoment entgegen dem vom Walzenlager (37; 137; 237) ausgeübten Drehmoment auf den Schwenkhebel aufbringt.

8. Kalander nach Anspruch 6 oder 7, dadurch gekennzeichnet, daß der Stützarm (42; 142; 242) fest am Lagerblock (40; 140; 240) angebracht ist.

9. Kalander nach einem der Ansprüche 6 bis 8, dadurch gekennzeichnet, daß der Anschlag (159) in den Kompensator (143) integriert ist.

10. Kalander nach einem der Ansprüche 7 bis 9, dadurch gekennzeichnet, daß zwischen Stützarm (142) und Schwenkhebel (138) ein Kolben (157) und Zylinder (158) aufweisender Kraftgeber angeordnet ist, dessen auf der einen Seite des Kolbens befindlicher, erster Druckraum (160) über ein Schaltventil (162) wahlweise mit einer ersten Druckmittelquelle (163) wählbaren Drucks oder dem Behälter (132) verbindbar ist.

11. Kalander nach Anspruch 10, dadurch gekennzeichnet, daß die Verbindungsleitung (161) zwischen Schaltventil (162) und erstem Druckraum (160) zwei parallele Abschnitte (169, 170) aufweist, von denen der eine durch den Kolben (157) gesperrt wird, wenn dieser einen Teil seines Wegs von der Arbeitsstellung in die Ruhestellung zurückgelegt hat, und von denen der andere mit einer Drossel (171) versehen ist.

12. Kalander nach Anspruch 10 oder 11, dadurch gekennzeichnet, daß der auf der anderen Seite des Kolbens (157) befindliche, zweite Druckraum (164) mit einer zweiten Druckmittelquelle (166), die einen geringeren Druck führt als die erste Druckmittelquelle (163), verbunden ist.

13. Kalander nach einem der Ansprüche 10 bis 12, dadurch gekennzeichnet, daß bei Verwendung einer Druckflüssigkeit der erste und/oder zweite Druckraum (160; 164) je mit einem Druckspeicher (167; 168) verbunden sind.

14. Kalander nach einem der Ansprüche 1 bis 13, dadurch gekennzeichnet, daß Lager für Leitwalzen (18, 19, 10; 118; 219) an den Schwenkhebeln (38; 138; 238) befestigt sind.

15. Kalander nach einem der Ansprüche 1 bis 14, dadurch gekennzeichnet, daß die Befestigungsstelle der Hängevorrichtung (45) und das Walzenlager (37a) für die oberste Walze (8) ortsfest am Gestell (1) vorgesehen sind.

16. Kalander nach einem der Ansprüche 1 bis 15, dadurch gekennzeichnet, daß die Walzenlager (21) für die unterste Walze (7) auf hydraulischen Kolben-Zylinder-Einheiten (25) abgestützt sind, deren Druckraum (28) je über eine Schnellabsenk-Ventilanordnung (30) entleerbar ist.

17. Kalander nach Anspruch 16, dadurch gekennzeichnet, daß die Schnellabsenk-Ventilanordnungen (30) und die Schaltventile (162) gleichzeitig betätigbar sind.

18. Kalander nach einem der Ansprüche 1 bis 17, dadurch gekennzeichnet, daß die unterste und/oder die oberste Walze (7, 8) eine zonensteuerbare Deformationsregelwalze ist.

## Claims

1. Calender with a frame and a stack of rolls which are arranged one above the other and at least partially provided with a covering and of which at least one centre roll arranged between other rolls is held in roll bearings attached to pivot levers, wherein means are provided for reducing the transverse displacement of the centre roll axis and the pivot levers are held pivotably in bearing blocks which are in each case arranged on a vertical track fixed to the frame, characterised in that the bearing blocks (40; 140; 240) can be adjusted and positioned on the track by means of a motor-driven height adjusting device.

2. Calender according to claim 1, characterised in that the tracks are guides (41; 141; 241) formed in side stands (2; 102; 202) of toe frame and in each case a section of the bearing blocks (40; 140; 240) is adapted to the guide cross-section.

3. Calender according to claim 1 or 2, characterised in that the height-adjustable bearing blocks (40; 140; 240) are held by a motor-driven suspension device (45; 145; 245).

4. Calender according to claim 3, characterised in that the suspension device (45) comprises individual sections (46, 47, 48) each associated with a bearing block (40) and that adjusting devices (54) are provided for each section in order to alter the distance between one bearing block and the bearing block above it or the mounting point of the suspension device.

5. Calender according to claim 4, characterised in that the suspension device (45) is a split suspension spindle of which the sections (46, 47, 48), which are in each case rotatable by an adjusting device (54), each comprise two oppositely directed threads (72, 73) for simultaneously altering the distance from the bearing block underneath and from the bearing block above or the mounting point.

6. Calender according to any of claims 1 to 5, characterised in that a stop (159) for limiting the pivot movement of the pivot lever (38) is carried by a supporting arm (142) adjustable in height together with the pivot lever.

7. Calender according to any of claims 1 to 6, characterised in that a supporting arm (42; 142) adjustable together with the pivot lever (38; 138; 238) is provided and between the supporting arm and the pivot lever is located a compensator (43; 143; 243) which applies to the pivot lever a torque counter to the torque applied by the roll bearing (37; 137; 237).

8. Calender according to claim 6 or 7, characterised in that the supporting arm (42; 142; 242) is mounted rigidly on the bearing block (40; 140; 240).

9. Calender according to any of claims 6 to 8, characterised in that the stop (159) is incorporated into the compensator (143).

10. Calender according to any of claims 7 to 9, characterised in that between the supporting arm (142) and pivot lever (138) is disposed a power generator comprising piston (157) and cylinder (153), of which the first pressure chamber (160) located on one side of the piston can be connected by a control valve (162) selectively to a first pressure medium source (163) of selectable pressure or the tank (132).

11. Calender according to claim 10, characterised in that the connecting pipe (161) between control valve (162) and first pressure chamber (160) comprises two parallel sections (169, 170) one of which is blocked by the piston (157) when the latter has covered a portion of its stroke from the working position into the inoperative position, and the other of which is provided with a throttle (171).

12. Calender according to claim 10 or 11, characterised in that the second pressure chamber (164) located on the other side of the piston (157) is connected to a second pressure medium source (166) which carries a lower pressure than the first pressure medium source (163).

13. Calender according to any of claims 10 to 12, characterised in that if a pressurised fluid is used, the first and/or second pressure chamber (160; 164) are each connected to an accumulator (167; 168).

14. Calender according to any of claims 1 to 13, characterised in that bearings for guide rolls (18, 19, 10; 118; 219) are attached to the pivot levers (38; 138; 238).

15. Calender according to any of claims 1 to 14, characterised in that the mounting point of the suspension device (45) and the roll bearing (37a) for the top roll (8) are provided stationarily on the frame (1).

16. Calender according to any of claims 1 to 15, characterised in that the roll bearings (21) for the bottom roll (7) are supported on hydraulic piston and cylinder units (25), the pressure chambers (28) of which can each be emptied via a rapid-lowering valve arrangement (30).

17. Calender according to claim 16, characterised in that the rapid-lowering valve arrangements (30) and the control valves (162) can be operated simultaneously.

18. Calender according to any of claims 1 to 17, characterised in that the bottom and/or the top roll (7, 8) is a deformation regulating roll with controllable zones.

## Revendications

1. Calandre avec un bâti et un empilage de rouleaux disposés les uns sur les autres, munis au moins partiellement d'un revêtement dont au moins un rouleau central disposé entre les autres rouleaux est maintenu dans des paliers de rouleau fixés sur des leviers pivotants, des moyens pour réduire le déplacement transversal de l'axe du rouleau central étant prévus et les leviers pivotants étant maintenus pivotants dans des blocs de palier qui sont disposés à chaque fois sur une piste verticale, fixée au bâti, caractérisée en ce que les blocs de palier (40; 140; 240) peuvent être réglés et positionnés sur la piste au moyen d'un dispositif de réglage en hauteur entraîné par moteur.

2. Calandre selon la revendication 1, caractérisée en ce que les pistes sont des guidages (41; 141; 241) réalisés dans des supports latéraux (2; 102; 202) du bâti et en ce que chaque section des blocs de palier (40; 140; 240) est adaptée à la section du guidage.

3. Calandre selon la revendication 1 ou 2, caractérisée en ce que les blocs de palier (40; 140; 240) réglables en hauteur sont maintenus par un dispositif suspendu (45; 145; 245) entraîné par moteur.

4. Calandre selon la revendication 3, caractérisée en ce que le dispositif suspendu (45) présente différentes sections (46, 47, 48) associées à chaque fois à un bloc de palier (40) et en ce que les dispositifs de réglage (54) sont prévus pour chaque section pour modifier la distance entre un bloc de palier et le bloc de palier se trouvant au-dessus ou l'endroit de fixation du dispositif suspendu.

5. Calandre selon la revendication 4, caractérisée en ce que le dispositif suspendu (45) est une broche suspendue divisée, dont les sections (46, 47, 48) pouvant tourner respectivement par un dispositif de réglage (54) présentent chacune deux filetages (72, 73) contraires pour la modification simultanée de la distance au bloc de palier se trouvant en-dessous et du bloc de palier se trouvant au-dessus ou à l'endroit de fixation.

6. Calandre selon l'une des revendications 1 à 5, caractérisée en ce qu'une butée (159) pour la délimitation du mouvement de pivotement du levier pivotant (38) est supportée par un bras de support (142) pouvant être réglé en hauteur conjointement avec le levier pivotant.

7. Calandre selon l'une des revendications 1 à 6, caractérisée en ce qu'il est prévu un bras de support (42; 142) pouvant être réglé conjointement avec le levier pivotant (38; 138; 238) et en ce qu'il se trouve un compensateur (43; 143; 243) entre le bras de support et le levier pivotant qui applique un couple de rotation en sens contraire du couple de rotation exercé par le palier de rouleau (37; 137; 237) sur le levier pivotant.

8. Calandre selon la revendication 6 ou 7, caractérisée en ce que le bras de support (42; 142; 242) est monté rigidement sur le bloc de palier (40; 140; 240).

9. Calandre selon l'une des revendications 6 à 8, caractérisée en ce que la butée (159) est intégrée dans le compensateur (143).

10. Calandre selon l'une des revendications 7 à 9, caractérisée en ce qu'un générateur de force présentant un piston (157) et des cylindres (158) est disposé entre le bras de support (142) et le levier pivotant (138), générateur dont une première chambre de pression (160) se trouvant sur l'un des côtés du piston peut être reliée sélectivement par une soupape de manoeuvre (162) à une première source de fluide de pression (163) d'une pression sélectionnable ou au réservoir (132).

11. Calandre selon la revendication 10, caractérisée en ce que la conduite de liaison (161) présente entre la soupape de manoeuvre (162) et la première chambre de pression (160) deux sections parallèles (169; 170), dont l'une est bloquée par le piston (157), lorsque celle-ci a parcouru une partie de sa course de la position de travail à la position de repos et dont l'autre est munie d'un étranglement (171).

12. Calandre selon la revendication 10 ou 11, caractérisée en ce que la deuxième chambre de pression (164) se trouvant sur l'autre côté du piston (157) est reliée à une deuxième source de fluide de pression (166) qui amène une pression plus faible que la première source de fluide de pression (163).

13. Calandre selon l'une des revendications 10 à 12, caractérisée en ce que lors de l'utilisation d'un liquide de pression la première et/ou la deuxième chambre de pression (160; 164) est reliée à chaque fois à un accumulateur (167; 168).

14. Calandre selon l'une revendications 1 à 13, caractérisée en ce que des paliers pour des rouleaux de guidage (18, 19, 10; 118; 219) sont fixés à des leviers pivotants (38; 138; 238).

15. Calandre selon l'une des revendications 1 à 14, caractérisée en ce que l'endroit de fixation du dispositif suspendu (45) et l'appui de rouleau (37a) pour le rouleau supérieur (8) sont prévus à un endroit fixe sur le bâti (1).

16. Calandre selon l'une des revendications 1 à 15, caractérisé en ce que les paliers de rouleau (21) pour le rouleau le plus inférieur (7) sont appliqués sur des unités hydrauliques piston-cylindre (25), dont la chambre de pression (28) peut être vidée à chaque fois par un dispositif à soupape d'abaissement rapide (30).

17. Calandre selon la revendication 16, caractérisée en ce que les dispositifs à soupape d'abaissement rapide (30) et les soupapes de manoeuvre (162) peuvent être commandés en même temps.

18. Calandre selon l'une des revendications 1 à 17, caractérisé en ce que le rouleau le plus en bas et/ou le plus en haut (7, 8) est un rouleau de réglage de déformation pouvant être commandé par zone.
